# EUROPÄISCHE PATENTSCHRIFT

(11) **EP 2 238 297 B1**
(45) Veröffentlichungstag und Bekanntmachung des Hinweises auf die Patenterteilung: **31.07.2013**
(21) Anmeldenummer: 09706156.8
(22) Anmeldetag: 06.01.2009
(51) Int. Cl.: E01C 19/40

(54) **VORRICHTUNG ZUM VERDICHTEN VON STRASSENBAUSTOFFEN**
DEVICE FOR COMPACTING ROAD PAVING MATERIALS
DISPOSITIF DE COMPACTAGE DE MATÉRIAUX DE CONSTRUCTION ROUTIÈRE

(30) Priorität: 02.02.2008 DE 102008007307
(43) Veröffentlichungstag der Anmeldung: 13.10.2010
(73) Patentinhaber: ABG Allgemeine Baumaschinen-Gesellschaft mbH, 31785 Hameln (DE)
(72) Erfinder: MAHLER, Anton, 30974 Wennigsen (DE); NIGGEMANN, Marc, 31789 Hameln (DE); LACHMANN, Oliver, 31785 Hameln (DE)
(74) Vertreter: Sparing Röhl Henseler
(86) Internationale Anmeldenummer: PCT/EP2009/000026
(87) Internationale Veröffentlichungsnummer: WO 2009/095146

(56) Entgegenhaltungen:
- EP-A- 0 641 887
- EP-A- 1 555 348
- EP-A- 1 757 734
- JP-A- 10 252 012

## Beschreibung

Die Erfindung betrifft eine Vorrichtung zum Verdichten von Straßenbaustoffen nach dem Oberbegriff des Anspruchs 1.

Eine derartige Vorrichtung ist bekannt aus DE 26 00 108 A1. An dem Straßenfertiger ist danach eine Glättbohle befestigt, der ein Stampfer zur Vorverdichtung des Einbaumaterials vorgeordnet ist. Beim Beginn eines Einbauvorganges kommt es nun vor, dass das bituminöse, in warmem Zustand befindliche Mischgut an der kalten Stampferleiste kleben bleibt. Das an der Stampferleiste klebende Mischgut hinterlässt jedoch Rillen in dem Belag, die von der nachfolgenden Glättbohle nicht mehr beseitigt werden können und daher auf der Oberfläche der Fahrbahndecke verbleiben. Zur Vermeidung dieser Rillen beim Beginn eines Einbauvorganges ist es bekannt, die Stampferleiste zu beheizen. Die Verwendung eines Gasbrenners wurde dabei ersetzt durch eine elektrische Heizung, die in ein offenes oder geschlossenes Hohlprofil, das die Stampferleiste bildet, eingesetzt ist. Die elektrische Heizung befindet sich dann im Inneren der Stampferleiste.

Aus EP 0 641 887 B1 ist ein Deckenfertiger und Werkzeug als Stampferleiste für eine Einbaubohle bekannt. Die Stampferleiste bildet zwischen einem Trägerteil und einem Verschleißteil einen Kanal, in dem ein Heizelement, insbesondere ein Heizstab, vorgesehen ist. Das Heizelement ist ein elektrischer Flachrohrheizkörper, der durch eine Beilage nach oben abgeschirmt ist. Die Beilage stellt dabei sicher, dass das Heizelement festgeklemmt ist, so dass sich eine möglichst große Kontaktfläche für die Wärmeleitung ergibt. Nachteilig hierbei ist, dass das Heizelement häufig bricht. Der Austausch eines defekten Heizelementes führt zu unerwünschten Stillstandszeiten des Straßenfertigers. Der Wartungsaufwand ist erhöht. Das Heizvermögen wird ferner durch die Kontaktwärme bestimmt.

Aufgabe der Erfindung ist es daher, eine Vorrichtung zum Verdichten von Straßenbaustoffen nach dem Oberbegriff des Anspruchs 1 zu schaffen, dessen Heizelement wartungsarm ist und ein gutes Heizvermögen besitzt.

Diese Aufgabe wird erfindungsgemäß durch die Merkmale des Anspruchs 1 gelöst.

Hierdurch wird eine Stampferleiste mit einem elektrischen Heizelement geschaffen, dessen Heizelement als Rundrohrheizkörper besonders robust und durch den Anschluss an einen Anschlussblock einfach handhabbar ist. Die Wärmeverteilung wird durch die Anordnung der Stäbe verbessert. Der Rundrohrheizkörper liefert aufgrund seiner Länge und Verformbarkeit ein besseres Bild als ein Flachrohrheizkörper. Mit einem Rundrohrheizkörper kann schließlich die Ausnehmung in der Stampferleiste kleiner dimensioniert werden, so dass die Wärmeverluste durch Konvektion gering gehalten werden können.

Die Befestigung des Rundrohrheizkörpers kann mittels Klemmung durch eine Haltplatte oder durch eine elastische Verformung erfolgen. Bei Klemmung durch elastische Verformung kann ein statisch wirkender Energiespeicher unter Ausnutzung der elastischen Formänderung angewendet werden. Die beispielsweise von menschlicher Muskelkraft herrührende Energie beim Einsetzen des Heizelementes in die Ausnehmung der Stampferleiste wird so in geeigneter Weise gespeichert. Das Energiespeicherelement wirkt dabei vorzugsweise in Richtung der schlagenden Auf- und Abwärtsbewegung zum Lagern des Heizelementes. Das Heizelement wird so innerhalb der Stampferleiste auf der Länge gestützt und befestigt. In einem schlagenden Stampfer muss das Heizelement aus rein mechanischen Gründen gegen Schwingungen gesichert werden. Das Heizelement ist deshalb vor Vibration geschützt.

Vorzugsweise ist der Rundrohrheizkörper als Heizstab in gewellter Form bzw. zickzackartiger Form ausgeführt. Zur Befestigung wird die federnde Eigenschaft des Heizstabes ausgenutzt. Dieser kann sich durch belastete Wellung in dem Stampfer selbstständig klemmen.

Alternativ ist die Verformung eines im unbelasteten Zustand geraden Rundrohrheizkörpers durch geeignete Widerlage, wie beispielsweise eine gewellte Beilage, möglich, um die nötige Klemmkraft aufzubringen.

Vorzugsweise ist die Stampferleiste eine horizontal geteilte Konstruktion, die eine Trag- und eine Schlagleiste aufweist. Vorzugsweise innerhalb der Tragleiste ist eine Nut vorgesehen, in der sich das Heizelement befindet. Nach Verschleißen der Schlagleiste kann so die Tragleiste an der Maschine verbleiben und weiter verwendet werden. Die Nut befindet sich somit nicht im verschleißenden Teil. Durch diese Wahl können die Schlagleisten kostengünstig gehalten werden. Die Schlagleisten können dabei mehrteilig ausgebildet und mittels eines Deckblechs überbrückt sein. Die Anschlussflächen werden hierdurch abgedichtet.

Weitere Ausgestaltungen der Erfindung sind der nachfolgenden Beschreibung und den Unteransprüchen zu entnehmen.

Die Erfindung wird nachstehend anhand der in den beigefügten Abbildungen dargestellten Ausführungsbeispiele näher erläutert.
Fig. 1a zeigt eine schematische Seitenansicht eines Deckenfertigers,
Fig. 1b zeigt schematisch eine Schnittdarstellung einer Glättbohle,
Fig. 2 zeigt schematisch im Schnitt eine Stampferleiste gemäß einem ersten Ausführungsbeispiel,
Fig. 3 zeigt schematisch im Schnitt eine Stampferleiste gemäß einem zweiten Ausführungsbeispiel,
Fig. 4 zeigt schematisch im Schnitt eine Stampferleiste gemäß einem dritten Ausführungsbeispiel,
Fig. 5 zeigt schematisch einen Schnitt A-A gemäß Fig. 4,
Fig. 6 zeigt schematisch einen Schnitt gemäß Fig. 4 beim Einsetzen des Heizelementes,
Fig. 7 zeigt schematisch im Schnitt eine Stampferleiste gemäß einem vierten Ausführungsbeispiel,
Fig. 8 zeigt schematisch einen Schnitt G-G gemäß Fig. 7.

Der Straßenfertiger 1 gemäß Fig. 1a umfasst ein Fahrwerk 2, ein Antriebsaggregat 3, einen in Fahrtrichtung vorne liegenden Gutbunker 4 und eine hinten liegende Verteilerschnecke 5. Mit seitlichen Auslegern 6 wird eine Glättbohle 7 geschleppt, die aus dem Gutbunker 4 nach hinten transportiertes, von der Verteilerschnecke 5 verteiltes Einbaugut einbaut. Die Glättbohle 7 ist vorzugsweise eine Vibrationsbohle, die glättet und verdichtet. An der in Fahrtrichtung F vorne liegenden Seite der Einbaubohle 7 ist mindestens ein Stampfer 8 angeordnet, wie in Fig. 1b dargestellt ist. Nach Fig. 1b sind zwei Stampfer 8 hintereinander angeordnet. Es handelt sich demnach um eine Doppelstampfer-Bohle. Ein Stampfer 8 kann ferner auch der Glättbohle 7 nachgeordnet sein. Die Glättbohle 7 kann mit fester Arbeitsbreite oder für größere Arbeitsbreiten als Auszieh-Bohle seitlich verlängerbar sein. Der in Fahrtrichtung F vor der Glättbohle 7 angeordnete Stampfer 8 arbeitet als Vorverdichtungselement.

Die Fig. 1a und 1b zeigen somit eine Vorrichtung zum Verdichten von Straßenbaustoffen mit einer an einem Straßenfertiger 1 befestigten, quer zur Arbeitsrichtung des Fertigers 1 verlaufenden Glättbohle 7 und einem derselben vorgeordneten Stampfer 8. Der nachfolgend beschriebene Stampfer 8 kann vorzugsweise zusätzlich oder alternativ der Glättbohle 7 nachgeordnet sein.

Der Stampfer 8 weist eine für eine schlagende Auf- und Abwärtsbewegung antreibbare Stampferleiste 9 auf. Für den Antrieb der Stampferleiste 9 ist ein Antrieb 10 vorgesehen.

Wie Fig. 2 und 3 zeigen, ist das Innere der Stampferleiste 9 mit einer elektrischen Heizung in Form eines stabförmigen, in einer Ausnehmung 11 der Stampferleiste 9 klemmbaren Heizelementes 12 ausgerüstet. Die Ausnehmung 11 bildet einen umschlossenen Raum für das Heizelement 12. Das Heizelement 12 wird von einem Rundrohrheizkörper gebildet, dessen Heizwendel 20 an einem freien Ende des Rundrohrheizkörpers mindestens einmal umgelegt ist unter Ausbildung zweier benachbart zueinander angeordneter Stäbe 33, 34. Gemäß Fig. 2 liegen die beiden Stäbe 33, 34 nebeneinander. Gemäß Fig. 3 liegen die beiden Stäbe 33, 34 übereinander.

Gemäß Fig. 2 ist zum Klemmen des Heizelementes 12 eine Halteleiste 31 vorgesehen, die mittels Schrauben 32 das Heizelement 12 auf einen Boden 26 der Ausnehmung 11 drückt, damit dieses spielfrei in der Ausnehmung 11 liegt.

Gemäß Fig. 3 ist zum Klemmen des Heizelementes 12 ein das Heizelement 12 in Richtung der schlagenden Auf- und Abwärtsbewegung S lagernder Federspeicher vorgesehen. Der Federspeicher bewirkt eine Klemmung durch elastische Verformung. Der Federspeicher klemmt das Heizelement 12 längs der Ausnehmung 11 derart, dass das Heizelement 12 stabilisiert bzw. spielfrei in der Ausnehmung 11 liegt. Die Wärmeausdehnung des Heizelementes 12 in Richtung eines freien Endes 13 ist gegeben.

Die Ausnehmung 11 kann einen runden oder kantigen Querschnitt aufweisen, sie kann von einer Kernbohrung gebildet sein oder sie kann als verschlossene Nut ausgebildet sein.

Wie Fig. 2 und Fig. 3 zeigen, ist ein Austausch des Heizelementes 12 außerdem merklich einfacher, wenn dieses nur an der Stirnseite des Stampfers 8 über einen Anschlussblock 14 befestigt ist. Das Heizelement 12 ist über den Anschlussblock 14 elektrisch angeschlossen an eine Stromquelle, wofür ein Anschlusskabel 19 vorgesehen ist. Der Anschlussblock 14 ist an der Stampferleiste 9 befestigt.

Gemäß dem in Fig. 3 gezeigten zweiten Ausführungsbeispiel ist das Heizelement 12 vorzugsweise als gewellter, geknickter oder zickzackförmiger Heizstab ausgebildet, dessen elastische Formänderung den Federspeicher bildet. Das Heizelement 12 sitzt elastisch vorgespannt in der Ausnehmung 11 der Stampferleiste 9. Die Ausnehmung 11, die sich längs der Stampferleiste 9 erstreckt, besitzt somit Abmessungen, insbesondere in der Höhe und in der Breite, die die elastische Verformung des Heizelementes 12 und damit die Vorspannung bestimmt (vgl. Fig. 6). Die elastische Formänderung des Heizelementes 12 wird ausgenutzt, wozu die Stärke der Wellung oder der Zickzackform des Heizstabes in Bezug auf die Ausnehmung 11 gewählt wird. Fig. 6 zeigt beispielsweise die von der menschlichen Muskelkraft herrührende Energie (beim Einsetzen des Heizelementes 12) zum Aufbau des statisch wirkenden Federspeichers unter Ausnutzung der elastischen Formänderung. Das eigenständige Klemmen von Heizstäben als Heizelemente 12 ist unabhängig von der Rohrform.

Die Anzahl Wellen der Knickstellen 15, 16, 17, 18 kann variieren. Mindestens eine Knickstelle ist jedoch erforderlich. Die Achse der Knickung kann variieren. Gemäß Fig. 3 befinden sich die Knickstellen in einer Ebene. Dies ist aber nicht zwingend erforderlich.

Fig. 6 zeigt das Einsetzen eines Heizelementes 12 gemäß Fig. 3 in die Ausnehmung 11 der Stampferleiste 9. Die federnde Klemmwirkung kann schließlich auch von dem eigentlichen Heizelement 12 getrennt sein. Dabei wird eine zusätzliche, nicht beheizte Beilage in Wellen- oder Knickform genutzt, um das Heizelement 12 zu klemmen, wie in Fig. 7, 8 dargestellt ist.

Wie Fig. 3 zeigt, ist das Heizelement 12 als Rundrohrheizstab ausgebildet. Dieser Rundrohrheizstab weist nur eine Heizwendel 20 auf, deren freies Ende 13 umgelegt und zurückgeführt ist. Anfang 21 und Ende 22 der einen Heizwendel 20 sind an den einen Anschlussblock 14 angeschlossen und befestigt. Durch die Verwendung eines Rundrohrheizstabes mit umgelegter Heizwendel 20 ist die Ausnehmung 11 klein ausbildbar. Die dadurch verminderte Konvektion liefert ein großes Einsparpotential an Verlustwärme zugunsten von Wärmeleitung und Wärmestrahlung. Die Heizwendel 20 überträgt Wärme auf die Stampferleiste 9, wobei der Kontakt zur Stampferleiste 9 nicht mehr vorrangig ist wie bei Flachrohrheizkörpern. Die umgelegte Heizwendel 20 bildet ein Heizpaket mit zwei über- oder nebeneinander angeordneten Stäben 33, 34 der Heizwendel 20 eines Rundrohrheizkörpers, die in einem gemeinsamen Anschlussblock 14 mit einer elektrischen Zuleitung 19 verbunden sind.

Die gemäß Fig. 3 vorgesehenen vier Knickstellen 15, 16, 17, 18 sind so gewählt, dass das Heizelement 12 genug Federspannung aufbaut, um sich während des Betriebs des Stampfers 8 ausreichend in der Stampferleiste 9 festzuklemmen. Das Heizelement 12 als Rundrohrheizkörper hat eine gute Biegeeigenschaft.

Gemäß Fig. 3 umfasst die Stampferleiste 9 vorzugsweise eine Tragleiste 23 und eine Schlagleiste 24. Die Stampferleiste 9 ist damit horizontal geteilt. Zur Ausbildung der Ausnehmung 11 in einem umschlossenen Raum der Stampferleiste 9 ist vorzugsweise in der Tragleiste 23 eine Nut 25, in der sich das Heizelement 12 befindet. Die Nut 25 ist über eine Kopffläche 26 der Schlagleiste 24 geschlossen zur Ausbildung der Ausnehmung 11. Nach einem Verschleißen der Schlagleiste 24 kann die Tragleiste 23 am Fertiger 1 verbleiben und weiter verwendet werden. Die Nut 25 kann somit in einem nicht verschleißenden Teil angebracht werden.

Die Schlagleiste 24 kann aus mehreren Schlagleistensegmenten bestehen. Die Schlagleiste 24 kann beispielsweise mindestens zwei hintereinander angeordnete Schlagleistensegmente aufweisen. Die Schlagleistensegmente können durch ein Deckblech überbrückt sein. Das Deckblech kann dann die Kopffläche 26 zur Begrenzung der Ausnehmung 11 bilden.

Die Schlagleiste 24 ist ferner vorzugsweise als dünnwandiges Profil ausgebildet. Die Tragleiste 23 ist als Tragkörper an die Einsatzbedingungen anpassbar. Beispielsweise kann die Tragleiste 23 kopfseitig einen vorstehenden Sockel 30 zur Bauteilversteifung aufweisen. Die Befestigung des Stampfers 8 an dem Antrieb 10 erfolgt beispielsweise über Arme 28, 29 an der Stampferleiste 9.

Gemäß Fig. 2 ist die Ausnehmung 11 in einer Stampferleiste 9 ausgebildet, bei der die Tragleiste 23 einstückig ausgebildet ist mit der Schlagleiste 24. Die Ausnehmung 11 kann dann beispielsweise von einer Kernbohrung gebildet werden.

Fig. 4 und Fig. 5 zeigen die Stampferleiste 9 gemäß Fig. 3 mit zwei übereinander angeordneten Stäben der Heizwendel 20 eines Rundrohrheizkörpers. Die Ausnehmung 11 wird stirnseitig der Stampferleiste 9 durch den Anschlussblock 14 verschlossen. Wie Fig. 6 zeigt, ist vor dem Einbau das Heizelement 12 stärker geknickt als im montierten Zustand. Während der Montage, beispielsweise durch Anwendung menschlicher Muskelkraft, wird das Heizelement 12 seitlich in die Nut 25 zwischen Tragleiste 23 und Schlagleiste 24 geschoben. Währenddessen verformt sich das Heizelement 12 elastisch und gegebenenfalls anteilig plastisch soweit in eine vorgespannte Form, dass es die Nut 25 ausfüllt. Der Anteil der elastischen Verformung bewirkt die Klemmung. Die Länge der Ausnehmung 11 ist derart bemessen, dass sich das Heizelement 12 zum freien Ende durch gleitende Bewegung ausdehnen kann. Wie Fig. 5 zeigt, ist das Heizelement 12 im geschlossenen System der Ausnehmung 11 vollkommen von der Stampferleiste umhüllt. Kein direkter Kontakt zwischen Heizelement 12 als Rundrohrheizkörper und Schlagleiste 24 ist erforderlich. Die Oberflächentemperatur des Rundrohrheizkörpers erhöht sich im Vergleich zu einem Flachrohrheizkörper mit Kontakt. Der Rundrohrheizkörper ist für diese höhere Temperatur geeignet. Der Anteil des Wärmestroms aus der verringerten Kontaktwärmeübertragung des Rundrohrheizkörpers verteilt sich folglich insbesondere auf die Wärmestrahlung und die Konvektion als Wärmeübertragungsarten.

Gemäß Fig. 7 und Fig. 8 ist als Federspeicher eine gewellte oder geknickte Beilage 27 vorgesehen, deren elastische Formänderung den Federspeicher bildet. Die federnde Klemmwirkung ist hier von dem eigentlichen Heizelement 12 getrennt. Die Beilage 27 ist ein zusätzliches, vorzugsweise nicht beheiztes Element in Wellen- oder Knickform, das das Heizelement 12 klemmt.

## Patentansprüche

1. Vorrichtung zum Verdichten von Straßenbaustoffen mit einer an einem Straßenfertiger (1) befestigten, quer zur Arbeitsrichtung des Fertigers (1) verlaufenden Glättbohle (7) und einem derselben vorgeordneten und/oder nachgeordneten Stampfer (8), der eine für eine schlagende Auf- und Abwärtsbewegung (S) antreibbare Stampferleiste (9) aufweist, die im Innern mit einer elektrischen Heizung in Form eines stabförmigen, in einer Ausnehmung (11) der Stampferleiste (9) klemmbaren Heizelementes (12) ausgerüstet ist, **dadurch gekennzeichnet, dass** das Heizelement (12) ein Rundrohrheizkörper ist, dessen Heizwendel (20) an einem freien Ende des Rundrohrheizkörpers mindestens einmal umgelegt ist unter Ausbildung zweier benachbart zueinander angeordneter Stäbe, die in einem gemeinsamen Anschlussblock (14) mit einer elektrischen Zuleitung (19) verbunden sind.

2. Vorrichtung nach Anspruch 1, **dadurch gekennzeichnet, dass** die Heizwendel (20) einstangig ausgebildet ist.

3. Vorrichtung nach Anspruch 1 oder 2, **dadurch gekennzeichnet, dass** die Heizwendel (20) zwei über- oder nebeneinander angeordnete Stangen bildet.

4. Vorrichtung nach einem der Ansprüche 1 bis 3, **dadurch gekennzeichnet, dass** der Anschlussblock (14) die Ausnehmung (11) zu einem geschlossenen Raum verschließt.

5. Vorrichtung nach einem der Ansprüche 1 bis 4, **dadurch gekennzeichnet, dass** der Anschlussblock (14) an einer Stirnseite der Stampferleiste (9) angeordnet ist.

6. Vorrichtung nach einem der Ansprüche 1 bis 5, **dadurch gekennzeichnet, dass** die Stampferleiste (9) eine Tragleiste (23) und eine Schlagleiste (24) aufweist und die Ausnehmung (11) in der Tragleiste (23) ausgebildet ist.

7. Vorrichtung nach Anspruch 6, **dadurch gekennzeichnet, dass** die Tragleiste (23) eine Nut (25) aufweist, die über eine Kopffläche (26) der Schlagleiste (24) geschlossen ist zur Ausbildung der Ausnehmung (11).

8. Vorrichtung nach Anspruch 6 oder 7, **dadurch gekennzeichnet, dass** die Tragleiste (23) einen kopfseitig vorstehenden Sockel (30) zur Bauteilversteifung aufweist.

9. Vorrichtung nach einem der Ansprüche 6 bis 8, **dadurch gekennzeichnet, dass** die Schlagleiste (24) mindestens zwei hintereinander angeordnete Schlagleistensegmente aufweist.

10. Vorrichtung nach Anspruch 9, **dadurch gekennzeichnet, dass** die Schlagleistensegmente durch ein Deckblech überbrückt sind.

11. Vorrichtung nach Anspruch 10, **dadurch gekennzeichnet, dass** das Deckblech die Kopffläche (26) zur Begrenzung der Ausnehmung (11) bildet.

12. Vorrichtung nach einem der Ansprüche 6 bis 11, **dadurch gekennzeichnet, dass** die Schlagleiste (24) als dünnwandiges Profil ausgebildet ist.

13. Vorrichtung nach einem der Ansprüche 1 bis 12, **dadurch gekennzeichnet, dass** zum Klemmen des Heizelementes (12) ein das Heizelement (12) in Richtung der schlagenden Auf- und Abwärtsbewegung lagernder Federspeicher vorgesehen ist.

14. Vorrichtung nach Anspruch 13, **dadurch gekennzeichnet, dass** der Federspeicher durch elastische Verformung gebildet ist.

15. Vorrichtung nach Anspruch 13 oder 14, **dadurch gekennzeichnet, dass** der Federspeicher das Heizelement (12) längs der Ausnehmung (11) derart klemmt, dass es spielfrei in der Ausnehmung (11) liegt.

16. Vorrichtung nach einem der Ansprüche 13 bis 15, **dadurch gekennzeichnet, dass** das Heizelement (12) als gewellter oder zickzackförmiger Heizstab ausgebildet ist, dessen elastische Formänderung den Federspeicher bildet.

17. Vorrichtung nach einem der Ansprüche 13 bis 15, **dadurch gekennzeichnet, dass** der Federspeicher als gewellte oder zickzackförmige Beilage (27) ausgebildet ist, deren elastische Formänderung den Federspeicher bildet.

18. Vorrichtung nach einem der Ansprüche 1 bis 12, **dadurch gekennzeichnet, dass** zum Klemmen des Heizelementes (12) eine das Heizelement (12) in Richtung der schlagenden Auf- und Abwärtsbewegung lagernde Halteleiste (31) vorgesehen ist.

## Claims

1. A device for compacting road paving materials, comprising a screed (7) which is fastened to a road finisher (1) and extends transversely to the working direction of the finisher (1), and a tamper (8) which is arranged upstream and/or downstream of said screed and which has a tamper strip (9) which can be driven to perform a striking upward and downward movement (S), said tamper strip being equipped in its interior with an electrical heater in the form of a bar-shaped heating element (12) which can be clamped in a cavity (11) of the tamper strip (9), **characterized in that** the heating element (12) is a round-tube heating body whose heating filament (20) is folded over at least once at a free end of the round-tube heating body to form two bars arranged adjacently to one another which are connected in a common connecting block (14) to an electrical supply line (19).

2. The device as claimed in claim 1, **characterized in that** the heating filament (20) is designed as a single rod.

3. The device as claimed in claim 1 or 2, **characterized in that** the heating filament (20) forms two rods arranged above or next to one another.

4. The device as claimed in one of claims 1 to 3, **characterized in that** the connecting block (14) closes the cavity (11) to form a closed space.

5. The device as claimed in one of claims 1 to 4, **characterized in that** the connecting block (14) is arranged at an end face of the tamper strip (9).

6. The device as claimed in one of claims 1 to 5, **characterized in that** the tamper strip (9) has a carrying strip (23) and an impact strip (24) and the cavity (11) is formed in the carrying strip (23).

7. The device as claimed in claim 6, **characterized in that** the carrying strip (23) has a groove (25) which is closed via a top surface (26) of the impact strip (24) to form the cavity (11).

8. The device as claimed in claim 6 or 7, **characterized in that** the carrying strip (23) has a pedestal (30) projecting on the top side for component reinforcement.

9. The device as claimed in one of claims 6 to 8, **characterized in that** the impact strip (24) has at least two impact strip segments arranged one behind the other.

10. The device as claimed in claim 9, **characterized in that** the impact strip segments are bridged by a cover plate.

11. The device as claimed in claim 10, **characterized in that** the cover plate forms the top surface (26) for delimiting the cavity (11).

12. The device as claimed in one of claims 6 to 11, **characterized in that** the impact strip (24) is designed as a thin-walled profile.

13. The device as claimed in one of claims 1 to 12, **characterized in that**, in order to clamp the heating element (12), a spring accumulator which bears the heating element (12) in the direction of the striking upward and downward movement is provided.

14. The device as claimed in claim 13, **characterized in that** the spring accumulator is formed by elastic deformation.

15. The device as claimed in claim 13 or 14, **characterized in that** the spring accumulator clamps the heating element (12) along the cavity (11) in such a way that it lies in a play-free manner in the cavity (11).

16. The device as claimed in one of claims 13 to 15, **characterized in that** the heating element (12) is designed as a corrugated or zigzag-shaped heating bar whose elastic change in shape forms the spring accumulator.

17. The device as claimed in one of claims 13 to 15, **characterized in that** the spring accumulator is designed as a corrugated or zigzag-shaped shim (27) whose elastic change in shape forms the spring accumulator.

18. The device as claimed in one of claims 1 to 12, **characterized in that**, in order to clamp the heating element (12), a holding strip (31) which bears the heating element (12) in the direction of the striking upward and downward movement is provided.

## Revendications

1. Dispositif de compactage de matériau de construction de routes présentant
une poutre de lissage (7) fixée à un engin (1) finisseur de route et s'étendant transversalement par rapport à la direction de travail de l'engin (1) et
une dameuse (8) disposée en avant et/ou en arrière de cette poutre de lissage et présentant une barre de damage (9) qui peut être entraînée en un mouvement de percussion vers le haut et vers le bas (S) et équipée à l'intérieur d'un chauffage électrique qui présente la forme d'un élément chauffant (12) en forme de barreau qui peut être enserré dans une découpe (11) ménagée dans la barre de damage (9),
**caractérisé en ce que**
l'élément chauffant (12) est un corps chauffant en forme de tube circulaire dont la bobine de chauffage (20) entoure au moins une fois l'extrémité libre du corps chauffant en forme de tube circulaire en formant deux tiges disposées au voisinage l'une de l'autre et reliées à une arrivée électrique (19) dans un bloc de raccordement (14) commun.

2. Dispositif selon la revendication 1, **caractérisé en ce que** la bobine de chauffage (20) présente une seule tige.

3. Dispositif selon les revendications 1 ou 2, **caractérisé en ce que** la bobine de chauffage (20) forme deux tiges disposées l'une au-dessus de l'autre ou l'une à côté de l'autre.

4. Dispositif selon l'une des revendications 1 à 3, **caractérisé en ce que** le bloc de raccordement (14) ferme la découpe (11) pour former un espace fermé.

5. Dispositif selon l'une des revendications 1 à 4, **caractérisé en ce que** le bloc de raccordement (14) est disposé sur un côté frontal de la barre de damage (9).

6. Dispositif selon l'une des revendications 1 à 5, **caractérisé en ce que** la barre de damage (9) présente une barre de support (23) et une barre de percussion (24) et **en ce que** la découpe (11) est ménagée dans la barre de support (23).

7. Dispositif selon la revendication 6, **caractérisé en ce que** la barre de support (23) présente une rainure (25) qui est fermée par une surface supérieure (26) de la barre de percussion (24) pour former la découpe (11).

8. Dispositif selon les revendications 6 ou 7, **caractérisé en ce que** la barre de support (23) présente un socle (30) saillant côté tête en vue de rigidifier le composant.

9. Dispositif selon l'une des revendications 6 à 8, **caractérisé en ce que** la barre de percussion (24) présente au moins deux éléments de barre de percussion disposés l'un à la suite de l'autre.

10. Dispositif selon la revendication 9, **caractérisé en ce que** les segments de la barre de percussion sont reliés par une tôle de recouvrement.

11. Dispositif selon la revendication 10, **caractérisé en ce que** la tôle de recouvrement forme la surface côté tête (26) qui délimite la découpe (11).

12. Dispositif selon l'une des revendications 6 à 11, **caractérisé en ce que** la barre de percussion (24) est configurée selon un profil à paroi mince.

13. Dispositif selon l'une des revendications 1 à 12, **caractérisé en ce qu'**il est prévu un accumulateur élastique pour assurer le maintien de l'élément chauffant (12) dans la direction du déplacement de percussion vers le haut et vers le bas.

14. Dispositif selon la revendication 13, **caractérisé en ce que** l'accumulateur élastique est formé par déformation élastique.

15. Dispositif selon les revendications 13 ou 14, **caractérisé en ce que** l'accumulateur élastique serre l'élément chauffant (12) le long de la découpe (11) de telle sorte qu'il repose sans jeu dans la découpe (11).

16. Dispositif selon l'une des revendications 13 à 15, **caractérisé en ce que** l'élément chauffant (12) est configuré comme barreau chauffant ondulé ou en zigzag dont la déformation élastique forme l'accumulateur élastique.

17. Dispositif selon l'une des revendications 13 à 15, **caractérisé en ce que** l'accumulateur élastique est configuré comme un élément de calage ondulé ou en zigzag (27) dont la déformation élastique forme l'accumulateur élastique.

18. Ensemble selon l'une des revendications 1 à 12, **caractérisé en ce qu'**il est prévu une barre de maintien (31) pour assurer le maintien de l'élément chauffant, (12) dans la direction du déplacement de percussion vers le haut et vers le bas.
